# FASCICULE DE BREVET EUROPEEN

(11) **EP 2 303 045 B1**
(45) Date de publication et mention de la délivrance du brevet: **20.02.2013**
(21) Numéro de dépôt: 09794024.1
(22) Date de dépôt: 25.06.2009
(51) Int. Cl.: A41D 27/13

(54) **PIECE AXILLAIRE DE CONFIGURATION TRIDIMENSIONNELLE**
ACHSELTEIL MIT DREIDIMENSIONALER KONFIGURATION
AXILLARY PIECE WITH THREE-DIMENSIONAL CONFIGURATION

(30) Priorité: 25.06.2008 FR 0854225
(43) Date de publication de la demande: 06.04.2011
(73) Titulaire: Courvoisier, Anne-Laure, 75017 Paris (FR)
(72) Inventeur: Courvoisier, Anne-Laure, 75017 Paris (FR)
(74) Mandataire: Cochonneau, Olivier
(86) Numéro de dépôt international: PCT/FR2009/051217
(87) Numéro de publication internationale: WO 2010/004174

(56) Documents cités:
- WO-A-96/13991
- FR-A- 2 845 870
- US-A- 1 838 013
- US-A- 3 345 643

## Description

La présente invention concerne la protection et/ou le renforcement axillaire d'un article d'habillement, notamment mais non exclusivement la protection contre les sécrétions corporelles émises au niveau des aisselles. Elle concerne plus particulièrement une pièce axillaire destinée à être incorporée à l'intérieur d'un article d'habillement dans la zone de celui-ci qui est destinée à être en regard avec les aisselles de l'utilisateur.

On a depuis très longtemps cherché à se protéger des effets négatifs de la transpiration axillaire, se manifestant souvent par des odeurs désagréables et, sur le vêtement, par des traces d'humidité voire des auréoles dans la zone des dessous de bras. Pour s'en protéger, on utilise des déodorants ou des anti-transpirants, mais ceux-ci peuvent altérer le vêtement par dégradation chimique ou de couleurs. De tels effets négatifs apparaissent dans de multiples conditions : lorsqu'il fait chaud, lors d'activités ou d'efforts physiques, lors d'un stress ou d'une anxiété, lors d'une prise de médicaments ou lors de changements (menstruation, grossesse, allaitement, ménopause) ou de déséquilibres hormonaux ou simplement lorsqu'une personne présente une surcharge pondérale. Ces effets sont variables d'une personne à l'autre. Certaines présentent une transpiration faible, alors que d'autres souffrent en permanence d'hyper sudation ou d'hyper hydrose : la quantité de sueur dégagée par chaque aisselle peut varier de 0,6 cl à 5 cl/jour, voire davantage.

Pour protéger le vêtement, la solution a consisté à absorber la sudation avant qu'elle ne vienne en contact avec le vêtement en disposant entre le vêtement et la zone des aisselles de l'utilisateur une pièce protectrice absorbante. Par exemple dans le document FR.2.098.996, il s'agit d'une garniture absorbante, à jeter après usage, qui est composée de deux feuilles minces qui sont assemblées par thermo soudage selon leurs bords périphériques et entre lesquels est disposée au moins une feuille mince en une matière absorbante. La feuillé qui est destinée à être placée au contact de la peau est une feuille perméable constituée par des fibres enchevêtrées tandis que la feuille qui est placée au contact du vêtement sur l'intérieur de celui-ci est une feuille imperméable en matière fusible. Ainsi la transpiration peut passer à travers la première feuille perméable, être absorbée par la ou les feuilles en matière absorbante et être empêchée de migrer vers le vêtement grâce à la présence de la feuille imperméable.

Dans le document FR.2.098.996 la garniture destinée à absorber la transpiration sous les bras est composée de deux pièces en forme de croissant dont les côtés de plus petit rayon sont identiques, lesdites pièces étant superposées et assemblées par thermo soudure le long desdits côtés. Comme cela ressort clairement des figures 1 et 3 de ce document, la garniture en question présente, à la pliure de l'emmanchure, une arête vive correspondant à la zone d'assemblage des deux pièces.

Cette arête vive d'une part crée une rigidité au porté, ce qui peut constituer une gêne pour le porteur ou rendre la pièce perceptible/visible par autrui. Ceci est particulièrement gênant pour des vêtements fins ou très près du corps, par exemple un chemisier en soie, un petit haut féminin ou encore une chemise d'homme en coton léger.

Dans le document EP.0.322.309, la pièce protectrice axillaire est d'un seul tenant, avec des prédécoupes latérales, et une ligne de pliage rectiligne, s'étendant entre lesdites découpes. Lors de la mise en place de cette pièce dans le vêtement, la ligne de pliage forme une arête continue qui peut constituer une gêne pour le porteur. De plus cette ligne de pliage, rectiligne, n'est pas adaptée à la configuration du vêtement au niveau de son emmanchure. Ces prédécoupes et pliage ont pour vocation d'aider l'utilisateur dans la mise en place, mais génèrent une raideur au niveau de l'emmanchure, un inconfort et une visibilité possibles. Par ailleurs, ces prédécoupes amputent la pièce axillaire de matière absorbantes là où on en a le plus besoin, à savoir à la jonction emmanchure/corps du vêtement ou à la jonction bras/aisselles/bustes.

Le document FR 2845870 divulgue aussi une pièce axillaire selon le préambule de la revendication 1.

Le but visé par la présente invention est de proposer une pièce axillaire qui pallie les inconvénients précités et ce quelle que soit l'application visée pour cette pièce. Il peut bien sûr s'agir d'une pièce protectrice contre le transfert visible de la sudation, mais il peut aussi s'agir par exemple d'une pièce ayant pour but le seul renforcement de la zone de l'aisselle de l'article, pour en éviter la déformation, s'agissant par exemple d'une veste de costume.

Cette pièce axillaire a une forme générale oblongue, avec un plan longitudinal de symétrie et un plan transversal destinés à venir sensiblement sous la ligne d'emmanchure ; elle présente, de part et d'autre dudit plan transversal, une partie avant destinée à venir sous le panneau formant le bras de l'article et une partie arrière destinée à venir sous le panneau formant le buste de l'article.

De manière caractéristique, la pièce axillaire de la présente invention a une configuration tridimensionnelle sans arête, la configuration tridimensionnelle consistant au moins en ce que latéralement, à proximité immédiate du plan transversal, les parties avant et arrière forment deux ailettes en relief, chacune étant sensiblement configurée selon une portion de cône dont le sommet est sensiblement à l'intersection des plans longitudinal et transversal.

Ainsi grâce à la présence des deux ailettes en relief, et à l'absence de toute arête vive, la pièce axillaire de l'invention peut parfaitement épouser, dans une double ergonomie à la fois la courbe de l'aisselle et la courbe du vêtement, et ceci sans aucune gêne pour le porteur du vêtement.

La portion de cône peut être sensiblement un demi-cône.

La génératrice de la portion de cône peut être rectiligne mais peut aussi être courbe, notamment en sorte que selon le plan transversal la pièce axillaire présente une courbure concave.

Selon une variante de réalisation, la configuration tridimensionnelle consiste de plus en ce que la pièce présente, selon le plan longitudinal, une courbure concave ayant un angle au sommet α déterminé. La valeur de cet angle est destinée à permettre à la pièce protectrice axillaire d'épouser la courbe du bras pour sa partie avant et la courbe du buste pour sa partie arrière. La pièce protectrice axillaire de l'invention est donc parfaitement ergonomique. L'angle au sommet α est fonction du type d'emmanchure de l'article d'habillement. S'agissant d'articles ayant une emmanchure en T, notamment articles de sport du type t-shirt ou sweat-shirt, l'angle α1 est de l'ordre de 90°, de préférence égal à 87°. Pour un article de ville, notamment chemisier, veste de tailleur, l'angle α2 est inférieur à 90°, de préférence égal à 73°.

S'agissant d'une pièce protectrice contre la sudation axillaire, elle comporte au moins une couche externe imperméable et une couche absorbante ; lors de son incorporation à l'intérieur de l'article d'habillement, la couche externe est destinée à venir en contact avec ledit article dans la zone des dessous de bras.

Dans une variante de réalisation, la pièce protectrice consiste en un non-tissé dans un matériau absorbant dont une face traitée hydrophobe constitue la couche externe imperméable.

Selon une autre variante de réalisation, la couche externe est constituée d'une membrane imperméable ou imper-respirante, éventuellement recouverte extérieurement d'une couche textile ou d'un non-tissé. Dans ce cas la couche externe et la couche absorbante sont assemblées par toute technique appropriée de complexage.

Avantageusement, selon une autre version de réalisation, ce complexage peut être complété ou obtenu par une soudure ultra-sons en périphérie des couches externe et absorbante. La soudure périphérique par ultra-sons présente de multiples avantages. Elle permet :
- de préserver la qualité de la pièce axillaire contre les dégradations liées au porté et au lavage, notamment les risques d'effilochage,
- elle a une fonction anti-fuites : la consolidation scelle les bords et permet d'éviter le transfert d'humidité autour de la pièce,
- elle a une fonction esthétique : elle permet de maintenir dans le temps la perception de finesse de l'article, notamment en ce qui concerne la version féminine selon laquelle la soudure est de préférence réalisée par une sonotrode en forme de molette qui festonne le bord de la pièce.
- de renforcer la solidarité des couches constitutives de la pièce et leur non-dislocation au porté.

Selon une autre variante de réalisation, la pièce protectrice comprend une étoffe, notamment un tricot, comprenant deux faces espacées l'une de l'autre, formées de fils entrelacés et reliées entre elles. Dans ce cas :
- la face externe de l'étoffe fait office au moins en partie de couche externe imperméable et comprend des fils dans un matériau synthétique,
- l'étoffe comprend des fils dits de stockage, dans un matériau absorbant, étant aptes à assurer le stockage de l'humidité et n'étant pas ou étant peu apparents sur la face externe,
- la face interne de l'étoffe, c'est-à-dire celle qui est destinée à être le plus proche du porteur de l'article, comprend des fils aptes à assurer l'absorption et/ou le transfert de l'humidité vers les fils de stockage.

L'avantage de cette dernière variante est de simplifier la fabrication de la pièce protectrice, toutes les fonctions remplies par ladite pièce étant obtenues par une seule étoffe grâce à une sélection précise des fils constitutifs de celle-ci.

Il est à noter que l'étoffe, notamment le tricot, apporte une souplesse intrinsèque qui favorise la mise en configuration tridimensionnelle par thermoformage, notamment lorsque cette présentation de la pièce sous forme d'étoffe est associée à l'utilisation de fibres thermofusibles et/ou élastiques (élasthanne).

Dans un premier mode de réalisation, l'étoffe en question est du type tridimensionnel, dont les deux faces sont formées par deux parois espacées l'une de l'autre et reliées entre elles par des fils de liaison, lesquels sont au moins en partie des fils de stockage.

Dans un second mode de réalisation les fils de stockage sont au moins en partie constitués par des fils de trame insérés entre les deux faces de l'étoffe.

Avantageusement dans ces modes de réalisation, afin de renforcer la fonction de barrière de la face externe, la couche externe imperméable comprend une membrane imper respirante solidarisée à la face externe de l'étoffe, notamment par collage point par point, et éventuellement une couche extérieure, textile ou non tissée, solidarisée à la membrane imper respirante par collage point à point.

C'est un autre objet de la présente invention que de proposer un procédé de fabrication d'une pièce axillaire, pour un article d'habillement, présentant les caractéristiques précitées. Ce procédé comprend les opérations suivantes :
- prendre un panneau initial textile ou non-tissé,
- découper dans ledit panneau initial une pièce ayant une forme générale oblongue, avec un plan longitudinal de symétrie et un plan transversal, ce dernier étant destiné à venir sensiblement sous la ligne d'emmanchure de l'article, et avec, de part et d'autre dudit plan transversal, une partie avant destinée à venir sous le panneau de l'article formant le bras et une partie arrière destinée à venir sous le panneau de l'article formant le buste,
- mettre en forme le panneau initial, avant découpe, ou la pièce, après découpe, pour lui donner une configuration tridimensionnelle sans arête, ladite configuration tridimensionnelle consistant au moins en ce que latéralement, à proximité immédiate du plan transversal, les parties avant et arrière forment deux ailettes en relief, chacune étant sensiblement configurée selon une portion de cône dont le sommet est sensiblement à l'intersection des plans longitudinal et transversal.

Dans un mode préféré de réalisation, le panneau initial comportant au moins un matériau thermo-fusible, la mise en forme est réalisée par thermoformage ou thermo moulage. Dans le cas où l'opération de mise en forme est réalisée sur le panneau initial lui-même, la pièce est découpée après l'opération de mise en forme.

Dans un autre mode de réalisation, la mise en forme est réalisée par assemblage, bord à bord, de deux portions de pièces non superposées, selon deux bords concaves desdites portions, de telle sorte que la ligne d'assemblage passe par l'intersection entre les plans longitudinal et transversal de la pièce et forme un angle déterminé selon le plan transversal, de préférence cet angle étant de l'ordre de 15°. L'assemblage en question est notamment réalisé par couture plate des deux bords face à face.

Ainsi, contrairement à la garniture du document FR.2.098.986, l'assemblage ne se fait pas sur la superposition des deux pièces ni selon la ligne de pliage des parties avant et arrière. L'assemblage selon le procédé précité permet la mise en forme tridimensionnelle des deux ailettes en relief et également la courbure concave de la pièce selon le plan longitudinal, grâce à un choix judicieux de la concavité des bords concaves des deux portions de pièce à assembler.

S'agissant d'une pièce axillaire de renforcement, elle doit permettre à l'article d'habillement de garder sa forme dans la zone du dessous de bras après un usage répété. De préférence, dans ce cas, ladite pièce présente une certaine mémoire de forme, lui permettant de retrouver sa configuration tridimensionnelle initiale malgré les déformations qui peuvent se produire du fait des mouvements de bras du porteur, du fait de la sudation du porteur et l'humidification du vêtement, ou lors des lavages successifs.

C'est un autre objet de l'invention que de revendiquer un article d'habillement pourvu de deux pièces axillaires telles que décrites dans l'une ou l'autre des variantes ci-dessus. La solidarisation desdites pièces à l'article, de manière définitive ou amovible, peut être obtenue de différentes manières.

La première manière consiste à équiper l'article de deux poches intérieures, formées dans les deux zones des aisselles, chaque poche étant apte à loger une pièce axillaire.

Il peut s'agir d'une poche unique, mais de préférence il s'agit d'une première et d'une seconde poches dont les ouvertures en vis-à-vis l'une de l'autre permettent l'introduction de la partie avant de la pièce axillaire dans la première poche et l'introduction de !a partie arrière de la pièce axillaire dans la seconde poche.

Avantageusement, notamment lorsqu'il s'agit d'une pièce axillaire protectrice contre la sudation, la ou chaque poche est formée en rapportant sur la zone déterminée de l'article un panneau présentant une grande porosité, une certaine élasticité et une bonne stabilité dimensionnelle. Il convient en effet que la poche ne constitue pas une barrière au transfert de la sécrétion corporelle vers la pièce protectrice et que ladite pièce puisse s'introduire aisément dans la poche tout en étant bien maintenue après introduction et sans se distendre au porter.

Une deuxième manière de solidariser la pièce axillaire à la zone de l'aisselle de l'article consiste à fixer ladite pièce sur ladite zone par collage à l'aide d'une enduction adhésive ou éventuellement d'une enduction ou d'un film thermo adhésif, ce dernier étant de préférence fin et transparent et présentant une certaine élasticité.

Une troisième manière consiste dans la mise en oeuvre d'un système d'attache comprenant un premier élément apte à coopérer avec un second élément. Il peut notamment s'agir d'un système d'attache auto agrippant à crochets et à boucles de type Velcro® ou encore d'un système d'attache aimanté. Le premier élément du système est disposé dans la zone de l'aisselle de l'article tandis que le second élément est disposé sur l'extérieur de la pièce axillaire.

C'est un autre objet de la présente invention que de proposer un ensemble protecteur qui comprend d'une part une pièce axillaire telle que décrite dans les différentes variantes ci-dessus et une poche apte à recevoir ladite pièce axillaire et apte à être fixée sur la zone de l'aisselle d'un article d'habillement, la fixation pouvant être notamment réalisée par voie adhésive ou thermo adhésive. Ainsi en se procurant un tel ensemble protecteur, l'utilisateur peut fixer ou faire fixer cet ensemble sur son article d'habillement à utiliser cet article avec ou sans la pièce axillaire selon le type d'activité qu'il envisage.

La présente invention sera mieux comprise à la lecture de la description qui va être faite ci-après de plusieurs exemples de réalisation de pièces axillaires de configuration tridimensionnelle et de leur fixation sur la zone de dessous de bras d'un vêtement, illustrés par les dessins annexés dans lesquels :
La figure 1 est une représentation schématique en coupe d'un premier exemple de pièce protectrice contre la sudation axillaire consistant exclusivement en une étoffe de type tridimensionnel ;
La figure 2 est une représentation schématique en coupe d'un deuxième exemple de pièce protectrice dans laquelle l'étoffe de type tridimensionnel est associée à une membrane imper respirante ;
La figure 3 est une représentation schématique en coupe d'un troisième exemple de pièce protectrice contre la sudation axillaire comportant de plus une couche extérieure et une enduction adhésive, protégée par une feuille anti-adhérente ;
La figure 4 est une représentation schématique de face de deux vêtements équipés de deux pièces axillaires, l'un à emmanchure en T et l'autre à emmanchure du type veste.
La figure 5 est une représentation schématique en perspective d'une pièce axillaire, mise en forme tri dimensionnellement par thermoformage, pour un vêtement à emmanchure en T ;
La figure 6 est une représentation schématique de côté de la pièce axillaire de la figure 5 ;
La figure 7 est une représentation schématique de deux poches aptes à servir de logements à une pièce axillaire et
La figure 8 est une représentation schématique en coupe d'un autre exemple de réalisation d'une pièce axillaire dont la fixation sur le vêtement intervient grâce à la mise en oeuvre d'un système d'attaches à crochets et à boucles et
La figure 9 est une représentation schématique en vue de dessus d'une pièce axillaire mise en forme tridimensionnellement par couture bord à bord.

La présente invention concerne de manière générale la protection et/ou le renforcement de la zone de dessous de bras ou zone axillaire d'un article d'habillement. Elle concerne plus particulièrement la protection axillaire contre la sudation ou transpiration émise lors du porter de l'article.

Pour éviter tout risque de gêne pour le porteur de l'article et pour adapter parfaitement cette pièce à la configuration de cette zone, la pièce axillaire de la présente invention présente une configuration tridimensionnelle sans arête. Cette configuration apparaît de manière explicite à l'examen de la figure 5. La pièce 20 a une forme générale oblongue, avec un plan longitudinal de symétrie L et un plan transversal D, ce dernier étant destiné à venir sensiblement sous la ligne d'emmanchure de l'article. Sur la figure 5 on a représenté par des pointillés les lignes d'intersection respectivement 22 et 23 des plans longitudinal L et transversal D avec la face interne 20a de la pièce, c'est-à-dire la face qui est la plus proche de l'utilisateur, par opposition à la face externe 20b qui est destinée à venir en contact avec l'article. Ces deux lignes 22 et 23 se coupent en un point d'intersection 24.

Le plan transversal D délimite, dans la pièce 20, une partie avant 25 et une partie arrière 26. La partie avant est destinée à venir, intérieurement à l'article 28, au dessus du bras 27 de l'article dans une zone qui, lors du porté, est sous le bras du porteur. La partie arrière 26 est destinée à venir contre le corps 29 de l'article dans une zone qui, lors du porté, est à proximité du buste du porteur.

La configuration tridimensionnelle de la pièce axillaire consiste au moins en ce que latéralement, à proximité immédiate du plan transversal D, les parties avant 25 et arrière 26 forment deux ailettes en relief 30, 31, chacune étant sensiblement configurée selon une portion de cône dont le sommet est sensiblement à l'intersection 24 des plans longitudinal L et transversal D.

Comme on peut le voir sur la figure 5, la génératrice de la portion de cône formant les ailettes 30, 31 n'est pas obligatoirement rectiligne mais peut être incurvée, de sorte que la ligne 23 présente globalement une courbure concave, à l'instar de la courbure de la ligne d'emmanchure entre le bras 27 et le buste 29 de l'article 28.

Chaque ailette 30, 31, correspond à une portion de cône qui est au plus d'un demi cône, notamment de l'ordre d'un quart de cône, délimitant selon le bord correspondant de la pièce un arc de cercle, s'étendant entre les points référencés 31a, 31b sur la figure 5, dont l'angle au sommet est donc égal ou généralement inférieur à 180°, voire de l'ordre de 90°. Dans le plan longitudinal L, la pièce axillaire 20 présente entre les parties avant 25 et arrière 26 une courbure concave ayant un rayon de courbure et un angle α au sommet déterminés.

S'agissant d'une pièce axillaire 20 pour un article ayant une emmanchure de type «emmanchure en T » (T-shirt, article de sport) 28, l'angle au sommet α2 est de l'ordre de 90°, tandis que pour une pièce axillaire adaptée à une emmanchure de type « manche montée » (veste, chemise), l'angle α1 est inférieur à 90°, de préférence de l'ordre de 70 à 75°. Dans un exemple préféré de réalisation, α2 était égal à 87° et α1 égal à 73°. La pièce axillaire 20 garde ou reprend cette configuration tridimensionnelle lorsque le vêtement est porté et est suffisamment souple pour accompagner les mouvements du bras.

Lorsque la pièce axillaire comporte une proportion suffisante de matériau thermo-fusible, par exemple de 30 à 50% en poids, la configuration tridimensionnelle est avantageusement obtenue par une opération de thermoformage ou thermo moulage à partir d'une forme ou moule mâle et d'une forme ou moule femelle, équipées de moyens de chauffage et pression. On place entre les deux formes ou moules et on comprime à chaud entre celles-ci à une température et pendant une durée déterminée soit une pré-découpe de la pièce fonction de la forme finale, soit un panneau initial, par exemple rectangulaire, comprenant tous les constituants de ladite pièce. On obtient ainsi la déformation thermo-fusible souhaitée. S'agissant d'une pré-découpe, elle a une forme oblongue complétée latéralement par des excroissances qui, après thermoformage, constitueront les deux ailettes. Dans le cas où on part d'un panneau initial, la découpe de la pièce intervient après l'opération de thermoformage.

Les valeurs données ci-dessus en ce qui concerne les portions de cône et l'angle au sommet α de la courbure concave selon le plan longitudinal L correspondent aux valeurs de la pièce 20 au repos, notamment les valeurs des formes ou moules permettant le thermoformage. En effet, lors des mouvements de bras du porteur, la pièce axillaire va tout naturellement se déformer mais, malgré ces déformations, la pièce ne présentera jamais de pliure gênante et restera toujours parfaitement adaptée à la configuration de l'article.

Dans le premier exemple de réalisation qui est illustré à la figure 1, la pièce axillaire 1 est une pièce de protection contre la sudation ou transpiration émise par le corps de l'utilisateur au niveau de la zone de l'aisselle.

Le principe de cette protection est de faire en sorte que la pièce protectrice capte et stocke, dans une couche absorbante, la sécrétion émise tout en évitant, grâce à une couche externe et imperméable, que cette sécrétion puisse migrer et humidifier tâcher et/ou décolorer l'article d'habillement.

Dans son concept le plus élémentaire, la pièce protectrice 1 de la présente invention consiste uniquement en une étoffe 2 qui est dite de type tridimensionnel ou 3D en ce qu'elle comprend deux parois 3 et 6 qui sont toutes deux formées de fils entrelacés, par exemple des premiers fils de chaîne 4 et des premiers fils de trame 5 pour la première paroi 3 et des seconds fils de chaîne 7 et des seconds fils de trame 8 pour la seconde paroi 6, les deux dites parois 3 et 6 étant reliées entre elles par un ensemble 9 de fils de liaison, par exemple des fils 10 qui dans l'exemple particulièrement simplifié, illustré à la figure 1, passent alternativement par-dessus certains des premiers fils de chaîne 4 de la première paroi 3 et par-dessous certains des seconds fils de chaîne 7 de la seconde paroi 6. Le mode de fabrication d'une telle étoffe de type tridimensionnel ou 3D est bien connu dans l'industrie textile. Il est possible de choisir les conditions opératoires du métier de fabrication pour régler la distance séparant les deux parois 3, 6, distance occupée exclusivement par les fils de liaison 10, ainsi que la densité de ces fils de liaison dans l'ensemble 9. Lorsque la mise en configuration tridimensionnelle de la pièce est réalisée par thermoformage ou thermomoulage, cette étoffe doit comporter un pourcentage suffisant de fils thermofusibles, par exemple de l'ordre de 30 à 50% en poids.

Selon l'invention, la première paroi 3, dénommée aussi paroi interne de l'étoffe, est celle qui est destinée à être la plus proche du porteur de l'article. La de la face intérieure de l'article. La paroi interne 3 comprend des fils 4, 5, qui sont aptes à assurer l'absorption de l'humidité provenant de la sécrétion et/ou le transfert de cette humidité vers l'ensemble 9 des fils de liaison. Cet ensemble 9 comprend des fils dans un matériau absorbant, de manière à être apte à assurer le stockage au moins momentané de l'humidité contenue dans la sécrétion. La paroi externe 6 comprend des fils qui sont dans un matériau synthétique et qui sont entrelacés en sorte d'obtenir un effet de barrière à l'humidité contenue dans l'ensemble 9 des fils de liaison.

Dans un exemple précis de réalisation, la fonction de transfert de l'humidité de la paroi interne 3 est réalisée par la mise en oeuvre de fils qui contiennent des fibres ou filaments multilobés, à transfert d'humidité amélioré, notamment des fibres COOLMAX®.

Grâce à leur section multilobée, lesdites fibres ou filaments comportent des canaux longitudinaux faisant office de capillaires, par lesquels migre l'humidité.

Dans cet exemple, la fonction de stockage de l'humidité de l'ensemble 9 des fils de liaison est assurée par la mise en oeuvre de fils à base de viscose de bambou qui sont connus pour leur grande capacité d'absorption et également pour leurs propriétés bactériostatiques, particulièrement bienvenues compte tenu qu'il s'agit d'absorber des sécrétions corporelles.

Dans cet exemple, la fonction de barrière à l'humidité de la paroi externe 6 est obtenue par la mise en oeuvre de fils à base de polyester, de préférence traités hydrophobes.

Ainsi dans le cas où la pièce protectrice 1 est intégrée telle quelle dans un article d'habillement, la transpiration émise par l'aisselle vient en contact avec la paroi interne 3, elle diffuse par capillarité le long des fils 4, 5 pour atteindre les fils de liaison qui se trouvent au niveau de ladite paroi 3 de telle sorte que l'humidité en question est absorbée progressivement, par effet de pompage, par l'ensemble 9 de fils de liaison. Quant à la paroi externe 6, elle empêche l'humidité stockée dans l'ensemble 9 de diffuser directement sur la zone déterminée de l'article d'habillement contre laquelle elle est en contact.

L'effet de pompage évoqué ci-dessus améliore le confort de l'utilisateur qui n'a plus la sensation d'avoir les dessous de bras humides, l'humidité étant évacuée rapidement dans l'ensemble 9 faisant office de zone de stockage.

L'étoffe 2 présentant toutefois une certaine porosité, s'il existe une circulation d'air suffisante, l'humidité stockée dans ladite étoffe 2 peut progressivement être évacuée sous forme d'air humide passant à travers la paroi externe 6.

Cependant, si la quantité de sécrétions est importante ou éventuellement si l'on veut réduire l'épaisseur de l'étoffe, il est préférable de renforcer l'effet barrière à l'humidité de la paroi externe 6 de manière à éviter tout risque de transpercement de ladite paroi.

Ce renforcement peut être mis en oeuvre en appliquant sur la paroi externe 6 un agent de traitement approprié, par exemple un agent imperméabilisant. Cependant, il y a dans ce cas un risque de limiter fortement la porosité de la paroi externe 6 et donc sa capacité à évacuer l'humidité contenue dans la zone de stockage.

Ce risque est le même, voire accentué, si l'on utilise comme moyen de renforcement une membrane imperméable.

Par conséquent, selon le deuxième exemple illustré à la figure 2, la pièce protectrice 11 comporte également une membrane imper respirante 12 qui est solidarisée à la paroi externe 6. Une telle membrane 12 assure l'effet de barrière à l'humidité recherchée tout en ayant une porosité suffisante pour permettre la circulation de l'air qui est utile pour éviter un échauffement localisé de l'espace entre la pièce 11 et le corps du porteur, échauffement susceptible d'accentuer la transpiration, et qui est aussi nécessaire à l'extraction de l'humidité contenue dans l'étoffe 2.

La technique de solidarisation entre la membrane imper respirante 12 et la paroi externe 6 doit permettre à la membrane de garder sa porosité. De préférence on utilise un collage point par point, de type hot-melt.

La figure 3 illustre un troisième exemple de pièce protectrice 13 qui diffère du second exemple par la solidarisation sur la membrane imper respirante 12 d'une couche extérieure 14, qui peut être un textile léger ou un non-tissé, sur la face extérieure de laquelle est appliqué un adhésif 15 protégé par une feuille anti-adhérente 16.

Selon ce troisième exemple, la pièce protectrice 13 peut être mise en oeuvre directement par l'utilisateur. Il suffit à celui-ci de retirer la feuille anti-adhérente 16 et d'appliquer l'adhésif 15 contre la face interne de la zone des aisselles 25 d'un article d'habillement 28.

La mise en oeuvre dans ce troisième exemple de la couche extérieure 14 se justifie par le risque de délaminage qui pourrait intervenir entre la membrane imper-respirante 12 et l'article d'habillement 28 dans le cas où l'adhésif 15 serait appliqué directement sur ladite membrane 12.

Plus généralement, la présence d'une couche extérieure 14 se justifie toutes les fois où il y a un risque de dégradation ou de délaminage de la membrane, soit lors de la réalisation de la pièce protectrice, soit lors de son utilisation dans l'article d'habillement. C'est tout particulièrement le cas lorsque la configuration tridimensionnelle de la pièce est obtenue par thermoformage, la couche extérieure formant une protection de la membrane l'empêchant de venir directement en contact avec la surface interne du moule.
La mise en oeuvre de cette couche extérieure a aussi l'avantage d'éviter tout bruit au porté, lié au frottement avec le vêtement, qui rendrait la pièce axillaire perceptible par autrui. Cet avantage est important, car il permet une plus grande discrétion au porté, qui est une exigence primordiale pour les usagers.

A la figure 6 est représentée de manière schématique, en vue de côté, la pièce axillaire 20 de la figure 5. Apparaît en particulier sur cette figure, l'angle α au sommet de la courbure concave prise par la pièce 20 au niveau de la ligne d'intersection 22 avec le plan longitudinal L. Dans l'exemple illustré à la figure 6, il s'agit d'une pièce destinée à un vêtement à emmanchure en T, notamment un vêtement de sport du type T-shirt ou sweat-shirt. Cet angle α est de l'ordre de 90°, plus précisément dans l'exemple illustré il est de 87°. De plus, en référence à la figure 6, s'agissant d'un article pour femme, la valeur D1 de la projection de la partie avant 25 est de l'ordre de 53 mm tandis que la valeur D2 de la projection de la partie arrière 26 est de 71mm. Dans le cas d'un article à emmanchure en T pour homme, les valeurs de D1 et α1 resteraient les mêmes tandis que la valeur D2 de la projection de la partie arrière 26 serait augmentée, étant par exemple de 85 mm.

Comparativement, la valeur de la projection de la ligne d'intersection 23 serait pour un vêtement féminin de 61 mm et pour un vêtement masculin de 80mm. Bien sûr ces valeurs sont données à titre indicatif.

Dans le cas d'un article à emmanchure du type veste, seules seraient modifiées les valeurs de l'angle au sommet ; de préférence cet angle α2 serait compris entre 70 et 75°, de préférence 73°.

Sur la figure 9 est représentée une pièce axillaire 40 dont la configuration tridimensionnelle est obtenue par assemblage de deux tronçons de pièces 41, 42 qui sont assemblés par une couture plate, bord à bord. Plus précisément, on a représenté sur cette même figure 9, les deux tronçons de pièces 41, 42, disposées face à face, avant leur assemblage. On constate que ces deux tronçons ont tous deux un bord concave 41a, 42a de mêmes dimensions et de même concavité. Par contre les deux tronçons eux-mêmes ne sont pas symétriques par rapport à l'axe de symétrie XX' des bords concaves 41a, 42b. L'assemblage de ces deux tronçons 41, 42 se fait par une couture plate 43 selon les deux bords concaves 41a, 42a sur toute la longueur de ceux-ci qui sont rapprochés l'un de l'autre progressivement lors de la couture. Cette opération permet d'obtenir une mise en forme du même type que celle obtenue à la figure 5. Comme cela apparaît sur la figure 9, la ligne de couture 43 passe par l'intersection 24 des plans longitudinal L et transversal D, ladite ligne de couture 43 faisant un angle déterminé, de préférence de l'ordre de 15° par rapport à la ligne d'intersection 23 avec le plan transversal D.

Sur la figure 7 on a représenté l'un des moyens de fixation qui permet l'amovibilité d'une pièce axillaire, 20 sur l'intérieur d'un article d'habillement. Dans ce mode de réalisation, la pièce axillaire est logée dans deux poches 50, 51 qui sont formées sur l'intérieur du vêtement, de part et d'autre dé la ligne d'emmanchure de telle sorte que leurs ouvertures respectives 50a, 51a soient en vis-à-vis. La poche la plus petite 50 sert de logement à la partie avant 25 tandis que la poche de plus grande dimension 51 sert de logement à la partie arrière 26 de la pièce 20. Les dimensions intérieures des deux poches sont légèrement surdimensionnées par rapport aux dimensions extérieures de la pièce axillaire 20 de manière à permettre son positionnement sans trop de difficulté. Ces poches 50, 51 sont par exemple fixées par collage selon une zone périphérique 50b, 51b, délimitée sur la figure 7 par des pointillés. Le bord avant, le long de l'ouverture, de chaque poche présente une courbure concave de manière à s'adapter à la configuration de l'emmanchure.

Une fois positionnée à l'intérieur des deux poches, la pièce axillaire 20 est parfaitement tenue en place étant en quelque sorte emprisonnée dans ces deux poches, tout déplacement relatif de la pièce dans une poche repoussant la pièce au fond de l'autre poche.

En pratique, on utilise, pour constituer les deux poche 50, 51, un panneau textile notamment une grille ou tricot ajouré, notamment tulle ou nid d'abeille, présentant une grande porosité et une certaine élasticité et une bonne stabilité dimensionnelle, de manière d'une part à ce que les poches ne constituent pas une barrière au transfert de la sudation ou transpiration émise par le corps de l'utilisateur vers la pièce axillaire 20 et d'autre part à ce que ladite pièce puisse s'introduire aisément dans la poche tout en étant bien maintenue et sans se distendre au porter, ladite la poche ne constituant pas une contrainte de déformation de la configuration tridimensionnelle de la pièce.

Bien sûr il serait possible de loger la pièce axillaire non pas dans deux poches comme décrit ci-dessus mais dans une seule poche mais cela rendrait plus difficile l'introduction de la pièce axillaire et d'autre part ne permettrait pas la mise en butée de la pièce lors des mouvements du bras.

Lorsque la pièce axillaire est destinée à être logée dans une ou deux poches, l'ensemble constitué par la ou les poche et la pièce peut être proposé comme ensemble protecteur ou de renfort, pour autant que la ou les poches soient aptes à être fixées sur la zone de l'aisselle de l'article d'habillement, cette fixation pouvant être notamment réalisée par voie adhésive ou thermo-adhésive.

Il existe d'autres moyens de rendre la pièce solidaire de l'article d'habillement. Cela peut se faire par une fixation définitive de la pièce sur l'article par collage à l'aide d'une enduction adhésive ou éventuellement d'une enduction ou d'un film thermo adhésif. De préférence, dans ce dernier cas, le film doit être fin et transparent et présenter une certaine élasticité. C'est ce mode de réalisation qui est illustré dans le troisième exemple décrit ci-dessus, en relation avec la figure 3.

La fixation de la pièce peut également être amovible en utilisant en particulier un système d'attache amovible mettant en oeuvre un premier élément solidaire de la pièce, sur la face extérieure de celle-ci, et un second élément solidaire de l'article d'habillement, les deux dits éléments étant aptes à coopérer entre eux pour une fixation amovible. Sur la figure 8 on a décrit un mode de réalisation de ce type de fixation, dans lequel la pièce 1 comporte, sur sa face extérieure la des éléments à boucles 50 tandis que des éléments à crochets 51 sont fixés à l'intérieur de l'article d'habillement 52. Il s'agit d'éléments à boucles et à crochets du type de système auto agrippant connu sous la dénomination Velcro®. Bien sûr d'autres systèmes d'attaches amovibles peuvent être utilisés, que ce soit par bouton-pression, par système à aimantation ou par du double-face adhésif.

Comme précisé ci-dessus, les exemples de réalisation décrits de manière détaillée quant à la constitution de la pièce axillaire ont concerné son application comme pièce protectrice axillaire contre la sudation et la transpiration.

Cette utilisation de la pièce axillaire à configuration tridimensionnelle de la présente invention n'est pas la seule. En particulier elle peut servir de renfort pour maintenir en forme la zone des aisselles d'un vêtement après un usage répété de celui-ci. Dans ce cas la pièce n'est plus nécessairement constituée par une couche absorbante et une couche imperméable. Elle doit néanmoins présenter une mémoire de forme suffisante pour qu'elle retrouve, au repos, la configuration tridimensionnelle qu'elle possède initialement malgré les déformations engendrées par l'usage répété. Ceci est notamment le cas en mettant en oeuvre une proportion suffisante de matériaux thermofusibles, par exemple de l'ordre de 30 à 50% en poids, et en réalisant la configuration tridimensionnelle par thermoformage.

## Revendications

1. Pièce axillaire (20) destinée à être incorporée à l'intérieur d'un article d'habillement (28) dans la zone du dessous de bras, ladite pièce ayant une forme générale oblongue, avec un plan longitudinal de symétrie (L) et un plan transversal (D) destiné à venir sensiblement sous la ligne d'emmanchure et avec, de part et d'autre dudit plan transversal (D), une partie avant (25) destinée à venir sous le panneau formant le bras de l'article et une partie arrière (26) destinée à venir sous le panneau formant le buste de l'article,
**caractérisée en ce qu'**elle a une configuration tridimensionnelle sans arête, **en ce que** ladite configuration tridimensionnelle consiste au moins **en ce que** latéralement, à proximité immédiate du plan transversal (D), les parties avant (25) et arrière (26) forment deux ailettes en relief (30, 31), chacune étant sensiblement configurée selon une portion de cône qui est au plus d'un demi-cône et dont le sommet est sensiblement à l'intersection (24) des plans longitudinal (L) et transversal (D), **en ce que** chaque ailette (30, 31) délimite selon le bord correspondant de ladite pièce un arc de cercle dont l'angle au sommet est égal ou inférieur à 180° et **en ce que** ladite pièce présente, selon le plan longitudinal (L), une courbure concave ayant un angle (α) au sommet déterminé.

2. Pièce axillaire selon la revendication 1 **caractérisée en ce que** l'angle α est fonction du type d'emmanchure de l'article d'habillement, notamment α1 pour une emmanchure de type « manche montée » (veste, chemise) étant inférieur à α2 pour une emmanchure de type « emmanchure en T » (T-shirt, article de sport).

3. Pièce axillaire selon l'une ou l'autre des revendications 1 ou 2 **caractérisée en ce que** l'angle α1 pour un article de type veste (manche montée) est de l'ordre de 70 à 75°, de préférence égal à 73°.

4. Pièce axillaire selon l'une des revendications 1 ou 2 **caractérisée en ce que** l'angle au sommet α2 pour un article de type manche en T (T-shirt) est de l'ordre de 85 à 90°, de préférence égal à 87°.

5. Pièce axillaire selon l'une des revendications 1 à 4 pour la protection contre le transfert visible de la sudation axillaire, **caractérisée en ce qu'**elle comporte au moins une couche externe imperméable et une couche absorbante et **en ce que** ladite couche externe est destinée à venir en contact avec l'article.

6. Pièce axillaire selon la revendication 5 **caractérisée en ce qu'**elle consiste en un non-tissé dans un matériau absorbant dont une face traitée hydrophobe constitue la couche externe imperméable.

7. Pièce axillaire selon la revendication 5 **caractérisée en ce que** la couche externe est constituée d'une membrane imperméable ou imper-respirante, éventuellement recouverte extérieurement d'une couche textile ou d'un non-tissé, et **en ce que** la couche externe et la couche absorbante sont assemblées selon leurs bords périphériques.

8. Pièce axillaire (1) selon la revendication 5 **caractérisée en ce qu'**elle comprend une étoffe (2), comprenant deux faces (3, 6), formées de fils entrelacés (4, 5, 7, 8) et reliées entre elles, et **en ce que** :
- la face externe (6) de l'étoffe (2) fait office au moins en partie de couche externe imperméable et comprend des fils (7, 8) dans un matériau synthétique,
- l'étoffe (2) comprend des fils (10), dans un matériau absorbant, aptes à assurer le stockage de l'humidité,
- et la face interne (1) de l'étoffe (2) comprend des fils aptes à assurer l'absorption et/ou le transfert de l'humidité vers les fils (10) de stockage.

9. Pièce axillaire (1) selon la revendication 8 **caractérisée en ce que** l'étoffe est une étoffe de type tridimensionnelle, dont les deux faces sont formées de deux parois (3, 6) espacées l'une de l'autre et reliées entre elles par des fils de liaison (10), lesquels sont dans un matériau absorbant, étant aptes à assurer le stockage de l'humidité entre les deux dites parois (3, 6).

10. pièce protectrice selon l'une des revendication 8 ou 9 **caractérisée en ce qu'**elle comprend une membrane imper-respirante (12) solidarisée à la face externe (6) de l'étoffe (2), notamment par collage point par point, et éventuellement une couche extérieure (14), textile ou non-tissé, solidarisée à la membrane imper-respirante (12).

11. Pièce protectrice selon l'une des revendications 5 à 10 **caractérisée en ce que** son bord périphérique est consolidée par une soudure ultrasons.

12. Procédé de fabrication d'une pièce axillaire destinée à être incorporée à l'intérieur d'un article d'habillement (28) dans la zone du dessous de bras, ladite pièce ayant une forme générale oblongue, avec un plan longitudinal de symétrie (L) et un plan transversal (D) destiné à venir sensiblement sous la ligne d'emmanchure et avec, de part et d'autre dudit plan transversal (D), une partie avant (25) destinée à venir sous le panneau formant le bras de l'article et une partie arrière (26) destinée à venir sous le panneau formant le buste de l'article, ayant une configuration tridimensionnelle sans arête, ladite configuration tridimensionnelle consistant au moins en ce que latéralement, à proximité immédiate du plan transversal (D), les parties avant (25) et arrière (26) forment deux ailettes en relief (30, 31), chacune étant sensiblement configurée selon une portion de cône dont le sommet est sensiblement à l'intersection (24), des plans, longitudinal (L) et transversal (D), **caractérisé en ce qu'**il comprend les opérations suivantes :
- prendre un panneau de départ,
- découper dans ledit panneau une pièce ayant une forme générale qui inclut une forme oblongue avec un plan longitudinal (2) de symétrie et un plan transversal (D) destiné à venir sensiblement sous la ligne d'emmanchure d'un article d'habillement (28) et avec, de part et d'autre dudit plan transversal (D), une partie avant (25) destinée à venir sous le panneau formant le bras (27) de l'article (28) et une partie arrière (26) destinée à venir sous le panneau formant le buste (29) de l'article,
- mettre en forme le panneau de départ, avant découpe, ou la pièce, après découpe, pour lui donner une configuration tridimensionnelle sans arête, ladite configuration tridimensionnelle consistant au moins **en ce que** latéralement, à proximité immédiate du plan transversal (D), les parties avant (25) et arrière (26) forment deux ailettes en relief (30, 31), chacune étant sensiblement configurée selon une portion de cône dont le sommet est sensiblement à l'intersection (24) des plans longitudinal (L) et transversal (D).

13. Procédé selon la revendication 12 **caractérisé en ce que** la mise en forme est réalisée par thermoformage ou thermomoulage.

14. Procédé selon la revendication 13 **caractérisée en ce que** l'opération de mise en forme est réalisée sur le panneau de départ et **en ce que** la pièce est découpée après la mise en forme.

15. Procédé selon la revendication 12 **caractérisée en ce que** la mise en forme est réalisée par assemblage, notamment par couture bord à bord, de deux portions de pièce (41, 42) selon deux bords concaves (41a, 42a) desdites portions de telle sorte que la ligne d'assemblage (43) passe par l'intersection (24) entre les plans longitudinal (L) et transversal (D) de la pièce (40) et forme un angle déterminé avec le plan transversal.

16. Procédé selon la revendication 15 **caractérisé en ce que** l'angle formé entre la ligne d'assemblage (43) et le plan transversal (D) est de l'ordre de 15°.

## Claims

1. An armpit patch (20) for incorporating in an article (28) of clothing in the under-arm zone, said patch being generally oblong in shape with a longitudinal plane of symmetry (L) and a transverse plane (D) for coming substantially under the armhole line and associated on either side of said transverse plane (D) with a front portion (25) that is to come under the panel forming the arm of the article and with a rear portion (26) that is to come under the panel forming the body of the article, the patch being **characterized in that** it has a three-dimensional configuration without sharp edges and **in that** said three-dimensional configuration consists at least **in that** laterally, in the immediate proximity of the transverse plane (D), the front and rear portions (25, 26) form two flanges in relief (30, 31), each being configured substantially as a portion of a cone that is no more than half a cone having its apex lying substantially at the point of intersection (24) with the longitudinal and transverse planes (L, D), **in that** each flange (30, 31) defines a circular arc along the edge corresponding to the patch, with the angle at the apex being equal to or less than 180°, and **in that** the said patch presents, in the longitudinal plane (L), concave curvature having a determined angle (α) at the apex.

2. An armpit patch according to claim 1, **characterized in that** the angle α is a function of the type of armhole of the article of clothing, in particular α1 for an armhole of the "set-in sleeve" type (jacket, shirt) that is less than the angle α2 for an armhole of the "T-shirt shape" type (T-shirt, sportswear).

3. An armpit patch according to claim 1 or claim 2, **characterized in that** the angle α1 for a jacket type article (set-in sleeve) is of the order of 70° to 75°, and is preferably equal to 73°.

4. An armpit patch according to claim 1 or claim 2, **characterized in that** the angle α2 at the apex for an article having a T-shirt shape type sleeve (T-shirt) is of the order of 85° to 90°, and preferably equal to 87°.

5. An armpit patch according to any one of claims 1 to 4, for providing protecting against visible transfer of armpit sweat, the patch being **characterized in that** it comprises at least a waterproof outer layer and an absorbent layer, and **in that** said outer layer is for coming into contact with the article.

6. An armpit patch according to claim 5, **characterized in that** it consists in a non-woven fabric of absorbent material having one face subjected to hydrophobic treatment to constitute the waterproof outer layer.

7. An armpit patch according to claim 5, **characterized in that** the outer layer is constituted by a waterproof membrane or a breathable waterproof membrane, optionally covered on the outside in a textile or non-woven layer, and **in that** the outer layer and the absorbent layer are assembled together at their peripheral edges.

8. An armpit patch (1) according to claim 5, **characterized in that** it comprises fabric (2) having two faces (3, 6) formed by interlaced yarns (4, 5, 7, 8), the faces being connected to each other, and **in that**:
· the outside face (6) of the fabric (2) acts at least in part as a waterproof outer layer and comprises yarns (7, 8) made of a synthetic material;
· the fabric (2) includes yarns (10) made of an absorbent material suitable for storing moisture; and
· the inside face (1) of the fabric (2) includes yarns suitable for absorbing and/or transferring moisture towards the storage yarns (10).

9. An armpit patch (1) according to claim 8, **characterized in that** the fabric is a fabric of three-dimensional type having its two faces formed by two walls (3, 6) that are spaced apart from each other and that are connected together by link yarns (10), which link yarns are made of an absorbent material, being suitable for storing moisture between said two walls (3, 6).

10. A protective patch according to claim 8 or claim 9, **characterized in that** it includes a breathable waterproof membrane (12) secured to the outside face (6) of the fabric (2), in particular by dots of adhesive, and optionally an outer layer (14) of textile or non-woven fabric that is secured to the breathable waterproof membrane (12).

11. A protective patch according to any one of claims 5 to 10, **characterized in that** its peripheral edge is consolidated by ultrasonic welding.

12. A method of fabricating an armpit patch (20) for incorporating in an article (28) of clothing in the under-arm zone, said patch being generally oblong in shape with a longitudinal plane of symmetry (L) and a transverse plane (D) for coming substantially under the armhole line and associated on either side of said transverse plane (D) with a front portion (25) that is to come under the panel forming the arm of the article and with a rear portion (26) that is to come under the panel forming the body of the article, the patch having a three-dimensional configuration without sharp edges, said three-dimensional configuration consists at least in that laterally, in the immediate proximity of the transverse plane (D), the front and rear portions (25, 26) form two flanges in relief (30, 31), each being configured substantially as a portion of a cone having its apex lying substantially at the point of intersection (24) with the longitudinal and transverse planes (L, D), **characterized in that** the said method comprises the following operations:
· taking a starting panel;
· cutting a patch from said panel, the patch having a generally oblong shape with a longitudinal plane (2) of symmetry and a transverse plane (D) for coming substantially under the armhole line of an article (28) of clothing and, on either side of said transverse plane (D), a front portion (25) for coming under the panel forming the arm (27) of the article (28) and a rear portion (26) for coming under the panel forming the body (29) of the article; and
. shaping the starting panel before cutting out the patch or shaping the patch after cutting it out so as to gave the patch a three-dimensional configuration without sharp edges, said three-dimensional configuration consisting at least **in that** laterally, in the immediate proximity of the transverse plane (D), the front and rear portions (25, 26) form two flanges (30, 31) in relief, each being substantially configured as a portion of a cone having its apex substantially at the intersection (24) with the longitudinal and transverse planes (L, D).

13. A method according to claim 12, **characterized in that** the shaping is formed by thermoforming or thermomolding.

14. A method according to claim 13, **characterized in that** the shaping operation is performed on the starting panel and **in that** the patch is cut out after shaping.

15. A method according to claim 12, **characterized in that** the shaping is performed by assembling together two patch portions (41, 42), in particular by edge-to-edge stitching, the portions being assembled together along two concave edges (41a, 42a) of said portions so that the assembly line (43) passes via the intersection (24) between the longitudinal and transverse planes (L, D) of the patch (40) and forms a determined angle with the transverse plane.

16. A method according to claim 15, **characterized in that** the angle formed between the assembly line (43) and the transverse plane (D) is of the order of 15°.

## Patentansprüche

1. Achselteil (20), das dazu bestimmt ist, innerhalb eines Bekleidungsartikels (28) im Bereich der Achsel aufgenommen zu werden, wobei das Teil eine längliche Gesamtform aufweist, mit einer Symmetrielängsebene (L) und einer Querebene (D), die dazu bestimmt ist, im wesentlichen unter die Armlochlinie zu kommen, sowie mit - auf beiden Seiten der Querebene (D) - einem vorderen Teil (25), das dazu bestimmt ist, unter das den Ärmel des Artikels bildende Element zu kommen, und einem hinteren Teil (26), das dazu bestimmt ist, unter das den Oberkörper des Artikels bildende Element zu kommen,
**dadurch gekennzeichnet, daß** es eine dreidimensionale kantenfreie Gestalt aufweist, daß die dreidimensionale Gestalt wenigstens darin besteht, daß seitlich, in unmittelbarer Nähe der Querebene (D), das vordere Teil (25) und das hintere Teil (26) zwei erhabene Flügel (30, 31) bilden, wobei ein jeder im wesentlichen entsprechend einem Kegelabschnitt gestaltet ist, der höchstens aus einem Halbkegel besteht und dessen Spitze im wesentlichen an dem Schnittpunkt (24) der Längsebene (L) und der Querebene (D) liegt, daß jeder Flügel (30, 31) entlang dem entsprechenden Rand des Teils einen Kreisbogen begrenzt, dessen Scheitelwinkel gleich oder kleiner als 180° ist, und daß das Teil entlang der Längsebene (L) eine konkave Krümmung mit einem bestimmten Scheitelwinkel (α) aufweist.

2. Achselteil nach Anspruch 1, **dadurch gekennzeichnet, daß** der Winkel α vom Typ des Armansatzes des Bekleidungsartikels abhängt, wobei insbesondere α1 bei einem Armansatz vom Typ "eingesetzter Ärmel" (Jacke, Hemd) kleiner ist als α2 bei einem Armansatz vom Typ "T-förmiger Armansatz" (T-Shirt, Sportartikel).

3. Achselteil nach einem der Ansprüche 1 oder 2, **dadurch gekennzeichnet, daß** der Winkel α1 bei einem Artikel vom Typ Jacke (eingesetzter Ärmel) in der Größenordnung von 70 bis 75° liegt, vorzugsweise gleich 73° beträgt.

4. Achselteil nach einem der Ansprüche 1 oder 2, **dadurch gekennzeichnet, daß** der Scheitelwinkel α2 bei einem Artikel vom Typ T-Ärmel (T-Shirt) in der Größenordnung von 85 bis 90° liegt, vorzugsweise gleich 87° beträgt.

5. Achselteil nach einem der Ansprüche 1 bis 4, für den Schutz gegen die sichtbare Übertragung von Achselschweißabsonderung, **dadurch gekennzeichnet, daß** es wenigstens eine undurchlässige Außenschicht und eine absorbierende Schicht umfaßt und daß die Außenschicht dazu bestimmt ist, mit dem Artikel in Kontakt zu gelangen.

6. Achselteil nach Anspruch 5, **dadurch gekennzeichnet, daß** es aus einem Vlies aus einem absorbierenden Material besteht, dessen eine Seite, die hydrophob behandelt ist, die undurchlässige Außenschicht bildet.

7. Achselteil nach Anspruch 5, **dadurch gekennzeichnet, daß** die Außenschicht von einer undurchlässigen oder wasserdichten und atmungsaktiven Membran, die eventuell außen mit einer Textilschicht oder einem Vlies überzogen ist, gebildet ist, und daß die Außenschicht und die absorbierende Schicht entlang ihrer Umfangsränder verbunden sind.

8. Achselteil (1) nach Anspruch 5, **dadurch gekennzeichnet, daß** es einen Stoff (2) umfaßt, der zwei Seiten (3, 6) aufweist, die von miteinander verschlungenen Fäden (4, 5, 7, 8) gebildet und untereinander verbunden sind, und daß:
- die Außenseite (6) des Stoffes (2) wenigstens teilweise als undurchlässige Außenschicht dient und Fäden (7, 8) aus einem synthetischen Material umfaßt,
- der Stoff (2) Fäden (10) aus einem absorbierenden Material umfaßt, die geeignet sind, die Speicherung der Feuchtigkeit zu gewährleisten, und
- die Innenseite (1) des Stoffes (2) Fäden umfaßt, die geeignet sind, die Absorption und/oder die Übertragung der Feuchtigkeit zu den Speicherfäden (10) zu gewährleisten.

9. Achselteil (1) nach Anspruch 8, **dadurch gekennzeichnet, daß** der Stoff ein Stoff dreidimensionaler Art ist, dessen beide Seiten von zwei Wänden (3, 6) gebildet sind, die voneinander beabstandet und durch Verbindungsfäden (10) untereinander verbunden sind, welche aus einem absorbierenden Material bestehen, wobei sie geeignet sind, die Speicherung der Feuchtigkeit zwischen den beiden Wänden (3, 6) zu gewährleisten.

10. Schutzteil nach einem der Ansprüche 8 oder 9, **dadurch gekennzeichnet, daß** es eine wasserdichte und atmungsaktive Membran (12), die mit der Außenseite (6) des Stoffes (2) fest verbunden ist, insbesondere durch Punktklebung, sowie eventuell eine Textil- oder Vliesaußenschicht (14), die mit der wasserdichten und atmungsaktiven Membran (12) fest verbunden ist, umfaßt.

11. Schutzteil nach einem der Ansprüche 5 bis 10, **dadurch gekennzeichnet, daß** sein Umfangsrand durch eine Ultraschallschweißung verfestigt ist.

12. Verfahren zur Herstellung eines Achselteils, das dazu bestimmt ist, innerhalb eines Bekleidungsartikels (28) im Bereich der Achsel aufgenommen zu werden, wobei das Teil eine längliche Gesamtform aufweist, mit einer Symmetrielängsebene (L) und einer Querebene (D), die dazu bestimmt ist, im wesentlichen unter die Armlochlinie zu kommen, sowie mit - auf beiden Seiten der Querebene (D) - einem vorderen Teil (25), das dazu bestimmt ist, unter das den Ärmel des Artikels bildende Element zu kommen, und einem hinteren Teil (26), das dazu bestimmt ist, unter das den Oberkörper des Artikels bildende Element zu kommen, wobei es eine dreidimensionale kantenfreie Gestalt aufweist, wobei die dreidimensionale Gestalt wenigstens darin besteht, daß seitlich, in unmittelbarer Nähe der Querebene (D), das vordere Teil (25) und das hintere Teil (26) zwei erhabene Flügel (30, 31) bilden, wobei ein jeder im wesentlichen entsprechend einem Kegelabschnitt gestaltet ist, dessen Spitze im wesentlichen an dem Schnittpunkt (24) der Längsebene (L) und der Querebene (D) liegt, **dadurch gekennzeichnet, daß** es die folgenden Arbeitsschritte umfaßt:
- Nehmen eines Ausgangselements,
- Ausschneiden eines Teils aus dem Element, das eine Gesamtform aufweist, die eine längliche Form einschließt mit einer Symmetrielängsebene (L) und einer Querebene (D), die dazu bestimmt ist, im wesentlichen unter die Armlochlinie eines Bekleidungsartikels (28) zu kommen, sowie mit - auf beiden Seiten der Querebene (D)
- einem vorderen Teil (25), das dazu bestimmt ist, unter das den Ärmel (27) des Artikels (28) bildende Element zu kommen, und einem hinteren Teil (26), das dazu bestimmt ist, unter das den Oberkörper (29) des Artikels bildende Element zu kommen,
- Informbringen des Ausgangselements vor dem Ausschneiden oder des Teils nach dem Ausschneiden, um ihm eine dreidimensionale kantenfreie Gestalt zu verleihen, wobei die dreidimensionale Gestalt wenigstens darin besteht, daß seitlich, in unmittelbarer Nähe der Querebene (D), das vordere Teil (25) und das hintere Teil (26) zwei erhabene Flügel (30, 31) bilden, wobei ein jeder im wesentlichen entsprechend einem Kegelabschnitt gestaltet ist, dessen Spitze im wesentlichen an dem Schnittpunkt (24) der Längsebene (L) und der Querebene (D) liegt.

13. Verfahren nach Anspruch 12, **dadurch gekennzeichnet, daß** das Informbringen durch Warm- oder Thermoformen vollzogen wird.

14. Verfahren nach Anspruch 13, **dadurch gekennzeichnet, daß** der Vorgang des Informbringens an dem Ausgangselement vollzogen wird und daß das Teil nach dem Informbringen ausgeschnitten wird.

15. Verfahren nach Anspruch 12, **dadurch gekennzeichnet, daß** das Informbringen durch Verbinden, insbesondere durch Zusammennähen Seite an Seite, von zwei Teileabschnitten (41, 42) entlang von zwei konkaven Rändern (41a, 42a) der Abschnitte vollzogen wird, derart, daß die Verbindungslinie (43) durch den Schnittpunkt (24) zwischen der Längsebene (L) und der Querebene (D) des Teils (40) verläuft und mit der Querebene einen bestimmten Winkel bildet.

16. Verfahren nach Anspruch 15, **dadurch gekennzeichnet, daß** der zwischen der Verbindungslinie (43) und der Querebene (D) gebildete Winkel in der Größenordnung von 15° liegt.
